# FASCICULE DE BREVET EUROPEEN

(11) **EP 2 004 932 B1**
(45) Date de publication et mention de la délivrance du brevet: **27.08.2014**
(21) Numéro de dépôt: 07731775.8
(22) Date de dépôt: 20.03.2007
(51) Int. Cl.: E04H 3/16, E04B 1/343, E04B 7/16, E04H 4/08, E04D 13/03

(54) **Elément tendu de toiture du type de celui utilisé notamment comme element d'abri bas de piscine**
Gespanntes Dachelement insbesondere zur Verwendung bei niedrigen Schutzdächer von Schwimmbecken
Roofing element such as the one used in particular as low swimming pool cover-roof

(30) Priorité: 21.03.2006 FR 0650972
(43) Date de publication de la demande: 24.12.2008
(73) Titulaire: Abrisud, 32600 L'Isle Jourdain (FR)
(72) Inventeur: CHAPUS, Charles, F-11260 ROUVENAC (FR)
(74) Mandataire: Richebourg, Michel François
(86) Numéro de dépôt international: PCT/FR2007/050960
(87) Numéro de publication internationale: WO 2007/107671

(56) Documents cités:
- EP-A- 1 239 066
- BE-A1- 883 517
- FR-A1- 2 776 000
- US-A1- 2002 017 369

## Description

### DOMAINE D'APPLICATION DE L'INVENTION

La présente invention a trait au domaine des éléments de toiture tels ceux utilisés dans les abris bas de piscine et notamment aux adaptations permettant d'en améliorer la transparence et d'en diminuer le poids.

### DESCRIPTION DE L'ART ANTÉRIEUR

Les éléments de toiture peuvent être tels ceux proposés dans le document FR 2776000 qui décrit une structure d'éléments de toiture de piscine du type de ceux se composant chacun d'une couverture formée de panneaux en matériau translucide tel que du polycarbonate à double paroi et d'une armature rigide, légère et résistante pour supporter la couverture transparente, ladite armature étant formée d'arceaux disposés dans des plans transversaux et entretoisés par des traverses avec deux traverses extrêmes latérales délimitant deux bordures à l'élément de toiture. Ces deux bordures latérales reposent sur les rebords longitudinaux du bassin définissant une surface d'appui auxdits éléments de toiture.

Ces éléments de toiture ont pour inconvénient d'utiliser comme panneau translucide du polycarbonate alvéolaire double-paroi.

Ce polycarbonate alvéolaire est onéreux et ne propose pas la meilleure transparence possible puisqu'il est constitué par au moins deux feuilles reliées entre elles par des cloisons.

En outre, l'épaisseur d'un tel matériau alvéolaire définit un encombrement qui doit être solutionné lors du transport de ces panneaux.

Il existe dans l'art antérieur des matériaux plus transparents et non alvéolaires mais leur utilisation se heurte à d'autres problèmes, ainsi par exemple :
- une feuille de matériau plein d'une épaisseur moindre est trop souple,
- une feuille de matériau plein présentant la même rigidité que le matériau alvéolaire est trop lourde.

Un autre problème rencontré dans l'utilisation extérieur de panneaux de grandes dimensions d'une feuille de matériau plein concerne la variation de ses dimensions à laquelle il peut être soumis du fait de la variation des températures.

### DESCRIPTION DE L'INVENTION

Partant de cet état de fait, la demanderesse a mené des recherches visant à trouveur une alternative à l'utilisation de panneaux alvéolaires dans les éléments de toiture.

Ces recherches ont abouti à une solution technique permettant d'utiliser des panneaux de matériau plus souple et d'épaisseur moindre, en solutionnant les inconvénients identifiés.

Selon la caractéritstique principale de l'invention, l'élément de toiture du type de celui composé d'un panneau de matériau retenu à l'intérieur d'un châssis, est remarquable en ce qu'il est composé d'un panneau en matériau plein simple paroi est d'au moins un moyen de tension lié au, châssis tendant à écarter certaines parties constitutives du châssis afin de mettre sous tension ledit panneau,
le châssis étant composé de deux profilés transversaux fixés à deux côtés opposés du panneau le moyen de tension tendant à écarter lesdits profilés,
les bords du panneau soumis à un effort de traction et glissés dans les profilés étant équipés d'au moins une saillie facilitant la transmission de cet effort, les profilés étant eux-même préformés pour retenir cette saillie dans la direction de l'effort de traction.

Cette caractéristique est particulièrement avantageuse en ce qu'elle permet d'utiliser un panneau à paroi simple malgré son mànque de rigidité. Il est ainsi possible d'utiliser tout matériau susceptible d'être placé dans un châssis et capable de supporter l'effort de tension auquel il sera soumis. La mise sous tension du panneau permet d'éviter que celui-ci s'affaisse en cas de dilatation due aux conditions climatiques.

Cette caractéristique garantit donc un panneau reprenant parfaitement la forme générale du châssis malgré sa souplesse.

Cette caractéristique est possible que le panneau soit transparent ou non. En effet, la caractéristique autorise l'utilisation des panneaux non alvéolaires simple paroi parfaitement transparent. La transparence du matériau utilisé pour le panneau permet de voir à travers et d'offrir une possibilité de visualiser à l'intérieur du bassin protégé par la toiture ce qui est particulièrement sécurisant. Cette fonctionnalité de sécurité ne pouvait être mise en oeuvre pour les panneaux de l'art antérieur qui étaient alvéolés et qui ne pouvaient être considérés que comme translucides.

L'utilisation d'un panneau simple paroi diminue le poids de la structure et requiert moins d'encombrement pour son stockage ou son transport.

Ainsi, une spécificité de l'invention est d'associer au châssis ou à l'armature supportant le panneau souple et transparent, un moyen de tension tendant à écarter certaines parties constitutives du châssis pour maintenir en tension ledit panneau.

Selon une autre caractéristique particulièrement avantageuse de l'invention, cet élément de toiture se compose de deux profilés transversaux fixés à deux côtés opposés du panneau et liés entre eux par des traverses dont au moins une comporte un moyen de tension tendant à écarter lesdits profilés. La mise sous tension peut être réalisée pour chaque élément assurant la liaison entre les deux profilés, c'est à dire pour chaque traverse.

Dans le cas d'un abri bas de piscine, les profilés dans lesquels se glissent les panneaux sont classiquement cintrés et forment des arceaux dont chaque extrémité repose sur le bord du bassin. En outre, les deux traverses extrêmes latérales qui délimitent deux bordures à l'élément de toiture et qui reposent sur les rebords longitudinaux du bassin définissant une surface d'appui auxdits éléments de toiture.

Pour transmettre et contrôler l'effort de tension, les bords du panneau soumis à un effort de traction, glissés dans les profilés sont équipés d'au moins une saillie facilitant la transmission de cet effort. Le profilé est lui-même préformé pour retenir cette saillie dans la direction de l'effort de tension.

La mise en oeuvre de ce moyen de tension peut être réalisée par plusieurs modes de réalisation.

Un premier mode de réalisation propose qu'au moins une extrémité d'une traverse glisse transversalement par rapport au profilé et comporte au moins un moyen de tension composé d'un boîtier dans lequel se loge un ressort qui vient s'appuyer contre ledit profilé tendant ainsi à écarter la traverse du profilé.

Un deuxième mode de réalisation propose que la traverse équipée d'un moyen de tension se décompose en deux parties susceptibles de se mouvoir l'une par rapport à l'autre et liées entre elles par une liaison glissière commandée par un ressort.

Selon un choix technologique préféré, le matériau du panneau simple paroi est du polycarbonate.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'un élément de toiture conforme à l'invention.

### BRÈVE DESCRIPTION DES DESSINS

La figure 1 est un dessin schématique d'une vue en perspective d'un mode de réalisation d'un abri bas de piscine composé des éléments de toiture conformes à l'invention,
La figure 2 est un dessin schématique d'une vue partielle en coupe d'un élément de toiture adoptant un premier mode de réalisation du moyen de tension,
La figure 2a est un dessin schématique d'une section d'un détail dudit moyen de tension,
La figure 3 est un dessin schématique d'une vue partielle en coupe d'un élément de toiture adoptant un deuxième mode de réalisation du moyen de tension.

### DESCRIPTION DES MODES DE RÉALISATION PRÉFÉRÉS

Le dessin de la figure 1 illustre un mode de réalisation d'un abri bas de piscine référencé A dans son ensemble assurant la couverture d'un bassin référencé B. Cet abri bas comprend une pluralité d'éléments de toiture E.

Chaque élément de toiture E se compose d'un panneau de matériau 100 retenu à l'intérieur d'un châssis 200. Ce châssis 200 se compose de deux profilés cintrés 210 et 220 transversaux reliés entre eux par le panneau 100 et par des traverses 230 disposées sous le panneau 100. Deux traverses extrêmes latérales 231 et 232 délimitant deux bordures pour l'élément de toiture E. Ces deux bordures latérales reposent sur les rebords longitudinaux du bassin B définissant une surface d'appui auxdits éléments de toiture E.

Les bords du panneau 100 viennent se glisser dans les profilés cintrés 210 et 220 du châssis 200 et font prendre au panneau 100 la courbure desdits profilés. Les traverses assurent l'entretoisage desdits profilés pour garantir sa rigidité.

Selon l'invention, l'élément de toiture E comprend un panneau 100 en matériau plein simple paroi et d'un moyen de tension lié au châssis tendant à mettre sous tension ledit panneau 100 qui est souple du fait de son épaisseur et de ses dimensions.

Selon un mode de réalisation préféré et conformément à l'invention, le matériau utilisé est transparent. Selon un choix technologique préféré ce matériau est du polycarbonate transparent. Ce polycarbonate est associé à un châssis en aluminium. Le polycarbonate se présente sous la forme d'une feuille d'une épaisseur comprise entre 1,4 et 2 millimètres qui autorise la déformation de ses rebords et qui présente une souplesse l'autorisant à suivre la courbure des arceaux transversaux mais qui provoque une flèche longitudinale qui doit être solutionnée par des moyens de tension.

Conformément à l'invention, au moins une traverse 230 comporte un moyen de tension tendant à écarter lesdits profilés 210 et 220 qui retiennent les rebords du panneau 100 et donc à tendre ledit panneau 100.

Selon le mode de réalisation illustré par les dessins des figures 2 et 3, les bords du panneau 100 selon les flèches F1 soumis à un effort de traction sont équipés d'au moins une saillie facilitant la transmission de cet effort. Plus précisément, chaque rebord de panneau est préformé pour présenter une bordure en C venant se positionner dans le profilé 210 et 220 de sorte que ses branches viennent de part et d'autre d'un ergot 211 et 221 prévu à cet effet dans les profilés 210 et 220. Ainsi, une fois le panneau 100 glissé dans les profilés, ledit panneau 100 ne peut se libérer desdits profilés 210 et 220 dans un mouvement de translation longitudinale, c'est à dire dans la direction de l'effort de tension. La coopération entre ce retour 110 et les ergots 210 et 220 ménagés à l'intérieur des profilés 100 garantit la bonne transmission de l'effort de traction exercé par le moyen de tension 300.

Selon le mode de réalisation illustré par le dessin de la figure 2, au moins une extrémité d'une traverse 230 glisse transversalement selon la double flèche F2 par rapport à un des profilés 210 et comporte au moins un moyen de tension 300 composé d'un boîtier 310 dans lequel se loge un ressort 320 qui vient s'appuyer contre ledit profilé 210 tendant ainsi à écarter la traverse 230 du profilé 210.

Plus précisément et conformément à l'invention, ledit boîtier 310 adopte la forme d'un tube cylindrique venant se fixer à la traverse 230 et à une première extrémité duquel est disposée une butée 311 sur lequel vient en appui le ressort 320 et dont l'autre extrémité est ouverte pour permettre au ressort 320 de venir en appui sur ledit profilé. Selon une caractéristique particulièrement avantageuse, la position de la butée 311 est réglable à l'intérieur du boîtier 310 afin d'assurer le réglage de l'effort exercé par le ressort. Selon un mode de réalisation préféré, ladite butée 311 est filetée et est en liaison hélicoïdale avec le boîtier 310 pour se mouvoir axialement à l'intérieur de celui-ci. L'extrémité du ressort 320 qui vient en appui sur le profilé 210 ou 220 est associée à une butée 321.

Selon un mode de réalisation préféré, chaque traverse comprend un moyen de tension du châssis. Selon un choix technologique préféré, les deux traverses extrêmes latérales 231 et 232 formant bordures sont équipées d'un moyen de tension 300 et les traverses 230 comprises entre les deux traverses extrêmes sont équipées de deux moyens de tension 300.

Un mode de réalisation de la fixation des deux moyens de tension à l'extrémité d'une traverse 230 est illustré par le dessin de la figure 2a. Dans ce mode de réalisation, deux boîtiers tubulaires 210a et 310b sont disposés de part et d'autre de la traverse 230 en étant associés à un profilé 312 reprenant intérieurement le profil extérieur de la traverse 230 pour son positionnement et sa fixation sur cette dernière. Selon un mode de réalisation préféré, les traverses 230 sont de profil rectangulaire et sont liées de manière glissante à une première extrémité et de manière fixe à l'autre extrémité aux profilés transversaux 210 et 220 par l'intermédiaire de pièces en "T" 400 prévues à cet effet.

Selon un autre mode de réalisation illustré par le dessin de la figure 3, la traverse 230 équipée d'un moyen de tension 300 se décompose en deux parties 231 et 232 susceptibles de se mouvoir selon la double flèche F2 l'une par rapport à l'autre et liées entre elles par une liaison glissière commandée par un ressort constituant le moyen de tension 300.

Les deux extrémités de la traverse sont alors liées de manière fixe aux profilés transversaux 210 et 220.

Plus précisément, ledit moyen de tension 300 se compose d'un élément femelle 330 associé à une première partie 232 de traverse 230 coopérant avec un élément mâle 340 associé à une deuxième partie 231 de traverse 230.

On comprend que l'élément de toiture, qui vient d'être ci-dessus décrit et représenté, l'a été en vue d'une divulgation plutôt que d'une limitation. Bien entendu, divers aménagements, modifications et améliorations pourront être apportés à l'exemple ci-dessus, sans pour autant sortir du cadre de l'invention.

## Revendications

1. Élément de toiture (E) du type de celui composé d'un panneau de matêriau (100) retenu à l'intérieur d'un châssis (200), **CARACTÉRISÉ PAR LE FAIT QU'**il est composé d'un panneau (100) en matériau plein simple paroi et d'au moins un moyen de tension (300) lié au châssis (200) tendant à écarter certaines parties constitutives du châssis (200) afin de mettre sous tension ledit panneau (100),
le châssis étant composé de deux profilés transversaux (210 et 220) fixés à deux côtés opposés du panneau (100) le moyen de tension (300) tendant à écarter lesdits profilés (210 et 220),
les bords du panneau (100) soumis à un effort de traction et glissés dans les profilés étant équipés d'au moins une saillie (110) facilitant la transmission de cet effort, les profilés étant eux-même préformés pour retenir cette saillie dans la direction de l'effort de traction.

2. Élément de toiture (E) selon la revendication 1, **CARACTÉRISÉ PAR LE FAIT QUE** le matériau utilisé pour le panneau (100) est transparent.

3. Élément de toiture (E) selon la revendication 1, **CARACTÉRISÉ PAR LE FAIT QU'**il se compose de deux profilés transversaux (210 et 220) fixés à deux côtés opposés du panneau (100) et liés entre eux par des traverses (230) dont au moins une comporte un moyen de tension (300) tendant à écarter lesdits profilés (210 et 220).

4. Élément de toiture (E) selon la revendication 1, **CARACTÉRISÉ PAR LE FAIT QUE** chaque rebord du panneau (100) soumis à un effort de traction est préformé pour présenter une bordure en C venant se positionner dans le profilé (210 et 220) de sorte que ses branches viennent de part et d'autre d'un ergot (211 et 221) prévu à cet effet dans les profilés (210 et 220).

5. Élément de toiture (E) selon la revendication 3, **CARACTÉRISÉ PAR LE FAIT QUE** la traverse (230) équipée d'un moyen de tension (300) se décompose en deux parties (231 et 232) susceptibles de se mouvoir l'une par rapport à l'autre et liées entre elles par une liaison glissière commandée par un ressort (320).

6. Élément de toiture (E) selon la revendication 5, **CARACTÉRISÉ PAR LE FAIT QUE** ledit moyen de tension (300) se compose d'un élément femelle (330) associé à une première partie (232) de traverse (230) coopérant avec un élément mâle (340) associé à une deuxième partie (231) de traverse (230).

7. Élément de toiture (E) selon la revendication 3, **CARACTÉRISÉ PAR LE FAIT QU'**au moins une extrémité d'une traverse (230) glisse transversalement par rapport au profilé (210 ou 220) et comporte au moins un moyen de tension (300) composé d'un boîtier (310) dans lequel se loge un ressort (320) qui vient s'appuyer contre ledit profilé (210 ou 220) tendant ainsi à écarter la traverse (230) du profilé (210 ou 220).

8. Élément de toiture (E) selon la revendication 7, **CARACTÉRISÉ PAR LE FAIT QUE** ledit boîtier (310) adopte la forme d'un tube cylindrique venant se fixer à la traverse (230) et accueillant axialement ledit ressort (320).

9. Élément de toiture (E) selon la revendication 1, **CARACTÉRISÉ PAR LE FAIT QUE** le matériau du panneau (100) utilisé est du polycarbonate.

10. Élément de toiture (E) selon la revendication 3, **CARACTÉRISÉ PAR LE FAIT QUE** ladite traverse est équipée de deux moyens de tension (300).

## Patentansprüche

1. Überdachungselement (E) von der Art, die eine Materialplatte (100) umfasst, die in einem Rahmen (200) festgehalten wird, **dadurch gekennzeichnet, dass** es eine einwandige Platte (100) aus Vollmaterial und wenigstens ein Spannmittel (300) umfasst, das mit dem Rahmen (200) verbunden ist und bestimmte Bestandteile des Rahmens (200) auseinander spreizen soll, um die Platte (100) in Spannung zu versetzen,
wobei der Rahmen zwei Querprofile (210 und 220) umfasst, die an zwei gegenüberliegenden Seiten der Platte (100) befestigt sind, wobei das Spannmittel (300) die Profile (210 und 220) auseinander spreizen soll,
wobei die Ränder der Platte (100), die einer Zugbeanspruchung ausgesetzt und in die Profile eingeschoben sind, mit wenigstens einem Vorsprung (110) versehen sind, der die Übertragung dieser Beanspruchung erleichtert, wobei die Profile selbst vorgeformt sind, um diesen Vorsprung in der Richtung der Zugbeanspruchung festzuhalten.

2. Überdachungselement (E) nach Anspruch 1, **dadurch gekennzeichnet, dass** das für die Platte (100) verwendete Material transparent ist.

3. Überdachungselement (E) nach Anspruch 1, **dadurch gekennzeichnet, dass** es zwei Querprofile (210 und 220) umfasst, die an zwei gegenüberliegenden Seiten der Platte (100) befestigt und durch Traversen (230) miteinander verbunden sind, von denen wenigstens eine ein Spannmittel (300) umfasst, das die Profile (210 und 220) auseinander spreizen soll.

4. Überdachungselement (E) nach Anspruch 1, **dadurch gekennzeichnet, dass** jeder Rand der Platte (100), der einer Zugbeanspruchung ausgesetzt ist, vorgeformt ist, um eine C-förmige Kante aufzuweisen, die im Profil (210 und 220) angeordnet ist, so dass sich ihre Schenkel auf jeder Seite einer Nase (211 und 221) befinden, die dazu in den Profilen (210 und 220) vorgesehen ist.

5. Überdachungselement (E) nach Anspruch 3, **dadurch gekennzeichnet, dass** die Traverse (230), die mit einem Spannmittel (300) ausgestattet ist, aus zwei Teilen (231 und 232) besteht, die sich gegeneinander bewegen sollen und durch ein Schiebelager miteinander verbunden sind, das durch eine Feder (320) betätigt wird.

6. Überdachungselement (E) nach Anspruch 5, **dadurch gekennzeichnet, dass** das Spannmittel (300) ein Buchsenelement (330) umfasst, das mit einem ersten Teil (232) der Traverse (230) verbunden ist und mit einem Steckelement (340) zusammenwirkt, das mit einem zweiten Teil (231) der Traverse (230) verbunden ist.

7. Überdachungselement (E) nach Anspruch 3, **dadurch gekennzeichnet, dass** wenigstens ein Ende einer Traverse (230) in Bezug auf das Profil (210 oder 220) quer gleitet und wenigstens ein Spannmittel (300) umfasst, das aus einem Gehäuse (310) besteht, in dem eine Feder (320) untergebracht ist, die gegen das Profil (210 oder 220) drückt und so die Traverse (230) vom Profil (210 oder 220) wegspreizen soll.

8. Überdachungselement (E) nach Anspruch 7, **dadurch gekennzeichnet, dass** das Gehäuse (310) die Form eines zylindrischen Rohres annimmt, das an der Traverse (230) befestigt ist und die Feder (320) axial aufnimmt.

9. Überdachungselement (E) nach Anspruch 1, **dadurch gekennzeichnet, dass** das Material der verwendeten Platte (100) Polycarbonat ist.

10. Überdachungselement (E) nach Anspruch 3, **dadurch gekennzeichnet, dass** die Traverse mit zwei Spannmitteln (300) ausgestattet ist.

## Claims

1. Roofing element (E) of the type consisting of a panel of material (100) held inside of a frame (200), **characterized in that** it is composed of a panel (100) made of a single-wall solid material and at least one tensioning means (300) connected to the frame (200) tending to separate certain parts constituting the frame (200) so as to apply tension to said panel (100),
in which the frame is composed of two transverse profiles (210 and 220) attached to two opposite sides of the panel (100), with the tensioning means (300) tending to separate said profiles (210 and 220),
and the edges of the panel (100) subjected to a pulling force and slid into the profiles are equipped with at least one projection (110) facilitating the transmission of this force, with the profiles themselves being preformed in order to retain this projection in the direction of the pulling force.

2. Roofing element (E) according to claim 1, **characterized in that** the material used for the panel (100) is transparent.

3. Roofing element (E) according to claim 1, **characterized in that** it is made up of two transverse profiles (210 and 220) attached to two opposite sides of the panel (100) and connected to one another by crossmembers (230), of which at least one comprises tensioning means (300) tending to separate said profiles (210 and 220).

4. Roofing element (E) according to claim 1, **characterized in that** each edge of the panel (100) subjected to a pulling force is preformed in order to have a C-shaped edge that is positioned in the profile (210 and 220) so that its branches come from each side of a lug (211 and 221) provided for this purpose in the profiles (210 and 220).

5. Roofing element (E) according to claim 3, **characterized in that** the cross-member (230) equipped with tensioning means (300) consists of two parts (231 and 232) capable of being moved, one with respect to the other, and connected to one another by a sliding connection controlled by a spring (320).

6. Roofing element (E) according to claim 5, **characterized in that** said tensioning means (300) consist of a female element (330) associated with a first part (232) of a cross-member (230) cooperating with a male element (340) associated with a second part (231) of the cross-member (230).

7. Roofing element (E) according to claim 3, **characterized in that** at least one end of a cross-member (230) slides transversely with respect to the profile (210 or 220) and comprises at least one tensioning means (300) composed of a casing (310) housing a spring (320), which comes into contact with said profile (210 or 220), thus tending to separate the cross-member (230) from the profile (210 or 220).

8. Roofing element (E) according to claim 7, **characterized in that** said casing (310) adopts the shape of a cylindrical tube, which is attached to the cross-member (230) and axially receiving said spring (320).

9. Roofing element (E) according to claim 1, **characterized in that** the material of the panel (100) used is polycarbonate.

10. Roofing element (E) according to claim 3, **characterized in that** said cross-member is equipped with two tensioning means (300).
